# EUROPÄISCHE PATENTSCHRIFT

(11) **EP 1 060 773 B1**
(45) Veröffentlichungstag und Bekanntmachung des Hinweises auf die Patenterteilung: **01.06.2005**
(21) Anmeldenummer: 00106288.4
(22) Anmeldetag: 23.03.2000
(51) Int. Cl.: A63H 17/05, A63H 17/26

(54) **Spielzeug-Anhänger**
Toy-trailer
Remorque-jouet

(30) Priorität: 12.06.1999 DE 29910295 U
(43) Veröffentlichungstag der Anmeldung: 20.12.2000
(73) Patentinhaber: Bruder Spielwaren GmbH + Co. KG, 90768 Fürth (DE)
(72) Erfinder: Bruder, Paul Heinz, 90768 Fürth (DE)
(74) Vertreter: Schneck, Herbert, Dipl.-Phys., Dr.

(56) Entgegenhaltungen:
- DE-A- 2 616 115
- DE-C- 874 261

## Beschreibung

Die Erfindung betrifft einen Spielzeug-Anhänger in Form eines Heuaufnahme- und Paketiergerätes umfassend einen drehantreibbaren Heuaufnahmerechen und/oder eine Transporteinrichtung für aus dem aufgenommenen Heu fiktiv gebildete Heupakete, wobei der Antrieb für den Heuaufnahmerechen über geriffelte bzw. verzahnte Stirnräder oder Reibräder von dem Fahrwerk des Anhängers bzw. den am Boden aufliegenden, dem Heuaufnahmerechen zugeordneten Rädern abgeleitet ist.

Ein gattungsgemäßes Spielfahrzeug ist aus DE 26 16 115 A1 bekannt.

Grundsätzlich soll bei der Großtechnik nachgeahmten Spielzeugen neben einer designgetreuen Miniaturisierung auch wesentliche, insbesondere für Außenstehende sichtbare Funktionsmerkmale des natürlichen Vorbildes in dem Spielzeug zumindest angedeutet realisiert sein.

Davon ausgehend liegt der Erfindung die Aufgabe zugrunde, einen Spielzeug-Anhänger der in Betracht stehenden Art derart auszugestalten, dass durch dessen äußere Erscheinung und dessen naturgetreu nachzuahmenden funktionalen Bewegungsvorgänge die Phantasie sowie der Spieltrieb der(des Spielenden angeregt werden, wobei für eine kostengünstige Herstellung eine technisch möglichst weitgehende Vereinfachung gegenüber dem Vorbild erforderlich ist.

Diese Aufgabe wird erfindungsgemäß dadurch gelöst, dass die dem Heuaufnahmerechen zugeordneten Räder an ihrer Innenseite einen zwischen Nabe und Felgentopf ausgebildeten Ringraum aufweisen, in den ein Reibrad eingreift, welches mit der Welle des Heuaufnahmerechens verbunden ist und mit der Oberfläche der Nabe reibschlüssig in Eingriff steht.

Hierdurch wird erfindungsgemäß erreicht, dass zum Zweck des Antriebs des Heurechens und des Heupakettransports nicht zwei Bewegungsumlenkungen relativ zur Laufachse Laufräder erfolgen müssen, dass auf den Einsatz beschädigungsanfälliger Bänder verzichtet werden kann und die kinetische Energie vom Fahrwerk unmittelbar auf zwei miteinander verzahnte Stirnräder übertragen wird. Weiterhin wird der Vorteil erreicht, dass die Antriebsübertragung von Außen nicht sichtbar ist und dementsprechend ein naturgetreues Erscheinungsbild erreicht wird. Weiterhin wird eine Sicherung des Antriebs gegen Beschädigungen erzielt und letztendlich eine Drehrichtungsumkehrung relativ zur Fahrbewegung bewirkt, wie dies zum Zwecke der Aufnahme des Heus erforderlich ist. Gleichzeitig wird durch diese Ausgestaltung des Antriebs eine Übersetzung der Bewegung erreicht, sodass der Heurechen schneller läuft als die Laufräder.

Die Weiterbildungen nach den Ansprüchen 2 und 3 betreffen eine konstruktiv einfache und platzsparende Ausgestaltung es Heuaufnahmerechen-Antriebs und dessen Lagerung am Spielzeug-Anhänger.

Anspruch 4 konkretisiert eine möglichst einfache Realisierung der Transportbewegung der fiktiv gebildeten Heupakete abhängig von der Drehbewegung der entsprechenden Räder des Anhängers.

Für eine stabile Parkstellung umfasst der Spielzeug-Anhänger an seiner Deichsel gemäß Anspruch 5 einen als Drehkurbel ausgeführten Abstützfuß. Somit ist ein die Deichsel schonendes parken des Anhängers und ggf. eine einfache Ankupplung an eine Zugmaschine gewährleistet.
Nachfolgend wird die Erfindung anhand eines bevorzugten Ausführungsbeispiels in Verbund mit der Zeichnung näher erläutert. Dabei zeigen:
- Fig. 1: eine Seitenansicht des Spielzeug-Anhängers mit einem freigeschnittenen Antriebsgetriebe für eine Transporteinrichtung für Heupakete;
- Fig. 2: eine Schnittsansicht des Anhängers entsprechend der Schnittlinie II-II nach Fig. 1;
- Fig. 3: eine Seitenansicht einer von dem Spielzeug-Anhänger gesondert dargestellte Heuaufnahmerechen-Einrichtung; und
- Fig. 4: eine Schnittsansicht der Heuaufnahmerechen-Einrichtung entsprechend der Schnittlinie IV-IV nach Fig. 3.

Fig. 1 zeigt die Gesamtheit eines Spielzeug-Anhängers 1 ohne die am zugmaschinenseitigen Teil 1a vorgesehene Heuaufnahmerechen-Einrichtung und Deichsel. Die äußere Form des Spielzeug-Anhängers 1 entspricht im wesentlichen der des Vorbildes, wobei außenliegende, nicht dargestellte, teilweise aufklappbare Gehäuseteile ggf. mit Werbung bedruckt sein können.

Der Spielzeug-Anhänger 1 umfaßt ein Rahmengestell 2, an dem zwei Radachsen 3, 4 drehbar gelagert sind. Die Radachse 3 ist in Längsrichtung, also in Fahrtrichtung A, in vertikaler Richtung B sowie in Querrichtung C (s. Fig. 2) des Anhängers 1 fixiert, wohingegen die Radachse 4 im wesentlichen in vertikaler Richtung B verschiebbar ist. Im zugmaschinenseitigen Teil 1a des Anhängers 1 ist die Paketiereinrichtung 5 lediglich angedeutet, an die die Transporteinrichtung 6 für Heubündel anschließt. Die Transporteinrichtung 6 umfaßt ein Führungsgatter 7, in dem ein fiktiv gebildetes Heubündel 8 zur Ausgabestelle 10 der Transporteinrichtung 6 geführt wird.

In den Fig. 1 und 2 ist die Antriebseinrichtung 11 der Transporteinrichtung 6 dargestellt. Die Antriebseinrichtung 11 umfaßt ein Getriebe aus zwei gegenüberliegenden Stirnrädern 12, 13, insbesondere Reibrädern, deren Symmetrie-Achsen im wesentlichen in einer sich in vertikaler Richtung B erstreckenden Ebene liegen. Das größere Stirnrad 13 ist oberhalb des Stirnrades 12 angeordnet, das auf die Radachse 3 aufgeschoben ist. Zwischen der Nabe 12a des Stirnrades 12 und der Radachse 3 liegt eine Übergangspassung vor, wobei das Stirnrad 12 im montierten Zustand in Querrichtung C noch verschiebbar ist. Die Achse des Stirnrades 13 ist drehbar am Rahmengestell gelagert, wobei diese Lagerung eine Translationsbewegung der Achse des Stirnrades 13 bezüglich des Rahmengestells 2 ausschließt. Das Stirnrad 13 durchsetzt die Lade- und Transportfläche 14 für das darauf liegende Heubündel, womit das Stirnrad 13 reibschlüssig mit der Unterseite 8a des zu transportierenden Heubündels 8 in Eingriff kommt. Durch das Anschieben oder Ziehen des Anhängers in Fahrtrichtung A wird das Stirnrad 12 über die gummierten, mit dem Boden in Kontakt stehenden Räder 15, 16 angetrieben, wobei die Übertragung der Drehbewegung vom Stirnrad 12 auf das Stirnrad 13 reibschlüssig oder über eine Verzahnung realisiert wird. Aufgrund des kleineren Durchmessers des angetriebenen Stirnrades 12 gegenüber dem des Stirnrades 13 wird eine geringere Transportgeschwindigkeit des Heubündels 8 als die relative Fahrgeschwindigkeit des Anhängers 1 hervorgerufen.

In Fig. 1 ist am zugmaschinenseitigen Teil 1a des Anhängers 1 eine Achsaufnahme 17 dargestellt, in der der Schwenkachsenstumpf 18 der Heuaufnahmerechen-Einrichtung 19 (s. Fig. 3) verschwenkbar gelagert ist.

In den Fig. 3 und 4 ist die Heuaufnahmerechen-Einrichtung 19 detailliert dargestellt. Sie umfaßt ein Rechengehäuse 21, das sich in Querrichtung C von dem einen in einer Achsaufnahme 17 (s. Fig. 1) gelagerten Schwenkachsenstumpf 18 auf der einen Längsseite des Anhängers 1 zum anderen Schwenkachsenstumpf auf der gegenüberliegenden Längsseite erstreckt.

Zudem ist das Rechengehäuse 21 im wesentlichen in Fahrtrichtung A ausgerichtet.

An der Außenseite 22 des Rechengehäuses 21 ist ein schräg verlaufender offener Schlitz 23 als Lager für einen Wellenstumpf 24 des Heuaufnahmerechens 26 vorgesehen. Der Heuaufnahmerechen 26 umfaßt eine Vielzahl von parallel mit Abstand angeordneten Rechen-Bauelementen 27, die an einer mit dem Wellenstumpf 24 verbundenen Welle 28 befestigt sind. Die Rechen-Bauelemente 27 drehen sich berührungsfrei in an diese angepaßten Ausnehmungen 29 des Rechengehäuses 21 und weisen in dem in Fig. 4 gezeigten Ausführungsbeispiel eine karo-artige Form auf, wegen der ein Rechen-Bauelement 27 vier Rechenspitzen aufweist.

Die Lagerung sowie der Antrieb der Welle 28 des Heuaufnahmerechens 26 wird im folgenden beschrieben:

Dem Heuaufnahmerechen 26 sind Antriebsräder 31, 32 zugeordnet, die auf einem Wellenstumpf 30 an der Außenseite 22 des Rechengehäuses 21 aufgerastet sind. Die Antriebsräder 31, 32 weisen an ihrer Innenseite 33 einen zwischen Nabe 34 und Felgentopf 35 ausgebildeten Ringraum 36 auf, in den ein Stirnrad 37, insbesondere ein Reibrad, eingreift. Das Stirnrad 37 ist mit dem in dem Schlitz 23 gelagerten Wellenstumpf 24 verbunden und steht mit der Nabe 34 derart, insbesondere reibschlüssig, in Eingriff, daß das Drehmoment von den Antriebsrädern 31, 32 auf das zugehörige Stirnrad 37 übertragen wird. Hierbei ist an der Außenfläche 38 der Nabe 34 entsprechend einer Verzahnung des Stirnrades 37 eine Gegen-Verzahnung vorgesehen.

Die Nabe 34 des jeweiligen Rades 31, 32 greift, wie in der Seitenaufsicht nach Fig. 4 ersichtlich ist, in den Bereich des Schlitzes 23 derart ein, so daß eine Translationsbewegung des Heuaufnahmerechens 26 bezüglich des Rechengehäuses 21 ausgeschlossen ist, sobald die Räder 31, 32 montiert sind.

Über die Schwenkachse 18 kann die Heuaufnahmerechen-Einrichtung 19 zwischen einer passiven Hochstellung und einer aktiven Tiefstellung verschwenkt werden. Über ein Paar Verrastfortsätze 41 wird die Heuaufnahme-Einrichtung 19 in ihrer passiven Hochstellung verriegelt, indem das Paar Verrastfortsätze 41 mit einem naheliegenden Abschnitt (nicht dargestellt) des Rahmengestells 2 zusammenwirkt. In der aktiven Tiefstellung der Heuaufnahmerechen-Einrichtung 19 kontaktieren die Antriebsräder 31, 32 den zu befahrenden (nicht dargestellten) Boden, wobei aufgrund der Reibung zwischen letzterem und den Antriebsrädern 31, 32 der Antrieb für die Heuaufnahmerechen-Einrichtung 19 gewährleistet wird. Die Drehrichtung des Heuaufnahmerechens 26 ist der Drehrichtung der Antriebsräder 31, 32 entgegengesetzt, wobei die Winkelgeschwindigkeit des Heuaufnahmerechens 26 aufgrund des kleineren Durchmessers des Stirnrades 37 gegenüber dem der Nabe 34 größer als die Winkelgeschwindigkeit der Antriebsräder 31, 32 ist.

In den Fig. 1 bis 4 ist nicht dargestellt, daß an der Deichsel des Anhängers ebenso eine Drehkurbel zur Veränderung der vertikalen Position der Deichsel angeordnet ist. Die Drehkurbel ist an einem Zylinder befestigt, der einen radial vorstehenden Zapfen aufweist, der mit einer korrespondierenden Ausbuchtung an einer Zylinderführung der Deichsel so zusammenwirkt, daß die Deichsel nach Art eines Bajonettverschlusses in einer angehobenen Position verriegelbar ist.

## Patentansprüche

1. Spielzeug-Anhänger (1) in Form eines Heuaufnahme- und Paketiergeräte umfassend einen drehantreibbaren Heuaufnahmerechnen (26) und/oder eine Transporteinrichtung (6) für aus dem aufgenommenen Heu fiktiv gebildete Heupakete (8), wobei der Antrieb für den Heuaufnahmerechen (8) über geriffelte bzw. verzahnte Stirnräder oder Reibräder (11) von dem Fahrwerk des Anhängers (1) bzw. den am Boden aufliegenden, dem Heuaufnahmerechen (8) zugeordneten Rädern (31, 32) abgeleitet ist, **dadurch gekennzeichnet, dass** die dem Heuaufnahmerechen (26) zugeordneten Räder (31, 32) an ihrer Innenseite (33) einen zwischen Nabe (34) und Felgentopf (35) ausgebildeten Ringraum (36) aufweisen, in den ein Reibrad (37) eingreift, welches mit der Welle (28) des Heuaufnahmerechens (26) verbunden ist und mit der Oberfläche (38) der Nabe (34) reibschlüssig in Eingriff steht.

2. Spielzeug-Anhänger nach Anspruch 1, **dadurch gekennzeichnet, dass** die dem Heuaufnahmerechen (26) zugeordneten Räder (31, 32) an der Außenseite (22) eines Rechengehäuses (21) drehbar gelagert sind und das Rechengehäuse (21) einen schräg verlaufenden offenen Schlitz (23) als Lager für den das Reibrad (37) tragenden Wellenstumpf (24) des Heuaufnahmerechens (26) aufweist, wobei die jeweilige Nabe (34) des jeweiligen Rades (31, 32) in der Seitenaufsicht gesehen in den Bereich des Schlitzes (23) derart eingreift, dass der Heuaufnahmerechen (26) in dem Schlitz (23) in seiner Endposition fixiert ist, wenn die Räder (31, 32) aufgesetzt sind.

3. Spielzeug-Anhänger nach Anspruch 2, **dadurch gekennzeichnet, dass** die dem Heuaufnahmerechen (26) zugeordneten Räder (31, 32) auf einen Wellenstumpf (30) an der Außenseite (22) des Gehäuses (21) des Heuaufnahmerechens (26) aufrastbar sind.

4. Spielzeug-Anhänger (1) nach Anspruch 1, **dadurch gekennzeichnet, dass** auf einer Achse (3) der Räder des Anhängers (1) ein Reibrad (12) sitzt, welches mit einem Reibrad (13) reibschlüssig in Eingriff steht, welches die Lade- und Transportfläche (14) für die Heupakete durchsetzt und dementsprechend reibschlüssig an der Unterseite (8a) der zu transportierenden Heupakete (8) anliegt.

5. Spielzeug-Anhänger nach Anspruch 1, wobei an der Deichsel des Anhängers (1) eine Drehkurbel zur Veränderung der vertikalen Position der Deichsel angeordnet ist, **dadurch gekennzeichnet, dass** die Drehkurbel an einem Zylinder angeordnet ist, der einen radial vorstehenden Zapfen aufweist, der mit einer korrespondierenden Ausbuchtung an einer Zylinderführung der Deichsel so zusammenwirkt, daß die Deichsel nach Art eines Bajonettverschlusses in einer angehobenen Position verriegelbar ist.

## Claims

1. Toy trailer (1) in the form of a device for picking up and bundling hay, comprising a rotary-drivable device (26) for reaping hay and/or a device (6) for transporting imitation bundles of hay (8) formed from the picked-up hay, the drive for the device (8) for reaping hay being derived via serrated or toothed spur gears or friction rollers (11) from the chassis of the trailer (1) or the wheels (31, 32) resting on the ground and associated with the device (8) for reaping hay, **characterised in that** the wheels (31, 32) associated with the device (26) for reaping hay comprise on their inside (33) an annular cavity (36) formed between the hub (34) and rim cup (35), with which cavity a friction roller (37), which is connected to the shaft (28) of the device (26) for reaping hay and is in friction-tight engagement with the surface (38) of the hub (34), engages.

2. Toy trailer according to claim 1, **characterised in that** the wheels (31, 32) associated with the device (26) for reaping hay are rotatably mounted on the outside (22) of a reaping device housing (21) and the reaping device housing (21) comprises an oblique open slot (23) as a bearing for the stub shaft (24), carrying the friction roller (37), of the device (26) for reaping hay, the respective hub (34) of the respective wheel (31, 32), when viewed from the side, engaging with the region of the slot (23) such that, in its end position, the device (26) for reaping hay is fixed in the slot (23) when the wheels (31, 32) are attached.

3. Toy trailer according to claim 2, **characterised in that** the wheels (31, 32) associated with the device (26) for reaping hay may be latched onto a stub shaft (30) on the outside (22) of the housing (21) of the device (26) for reaping hay.

4. Toy trailer (1) according to claim 1, **characterised in that** a friction roller (12), which is frictionally engaged with a friction roller (13), which penetrates the surface (14) for loading and transporting the bundles of hay and accordingly abuts in a friction-tight manner the lower side (8a) of the bundles of hay (8) to be transported, sits on an axle (3) of the wheels of the trailer (1).

5. Toy trailer according to claim 1, wherein a rotary crank for varying the vertical position of the draw-bar is arranged on the draw-bar of the trailer (1), **characterised in that** the rotary crank is arranged on a cylinder, which comprises a radially protruding pin, which cooperates with a corresponding projection on a cylinder guide of the draw-bar such that the draw-bar may be locked in a raised position in the manner of a bayonet catch.

## Revendications

1. Remorque jouet (1) sous la forme d'un appareil de ramassage et du foin et de bottelage comprenant un râteau de ramassage du foin (26) entraîné en rotation et/ou un dispositif de transport (6) pour les bottes de foin (8) fictives constituées du foin ramassé, moyennant quoi l'entraînement du râteau de ramassage du foin (8) est effectué à l'aide de pignons droits striés ou dentés ou de roues de friction (11) du châssis de la remorque (1) ou de roues reposant sur le sol et correspondant au râteau de ramassage du foin (8), **caractérisé en ce que** les roues (31, 32) correspondant au râteau de ramassage du foin (26) comprennent, à l'intérieur (33), un espace annulaire (36), aménagé entre le moyeu (34) et le recouvrement de la jante (35), dans lequel s'emboîte une roue de friction (37) qui est reliée avec l'arbre (28) du râteau de ramassage du foin (26) et qui est relié à la surface (38) du moyeu (34) par une liaison par frottement.

2. Remorque jouet (1) selon la revendication 1, **caractérisé en ce que** les roues (31, 32) correspondant au râteau de ramassage du foin (26) sont logées à l'extérieur (22) d'un carter de râteau (21) et celui-ci comprend une fente ouverte oblique (23) comme palier pour le bout d'arbre (24) du râteau de ramassage du foin (26) portant la roue de friction (37), moyennant quoi le moyeu (34) de la roue (31, 32) s'emboîte, lorsqu'il est vu latéralement, au niveau de la fente (23) de telle sorte que le râteau de ramassage du foin (26) soit fixé dans la fente (23) dans sa position finale lorsque les roues (31, 32) sont posées.

3. Remorque jouet (1) selon la revendication 2, **caractérisé en ce que** les roues (31, 32) correspondant au râteau de ramassage du foin (26) peuvent être encliquetées sur un bout d'arbre (30) à l'extérieur (22) du carter (21) du râteau de ramassage du foin (26).

4. Remorque jouet (1) selon la revendication 1, **caractérisé en ce que**, sur un axe (3) des roues de la remorque (1) se trouve une roue de friction (12) qui relié, par une liaison par frottement, à une roue de friction (13) qui traverse la surface de chargement et de transport (14) pour les bottes de foin et s'appuie de manière appropriée, avec une liaison par frottement, sur le côté inférieur (8a) des bottes de foin à transporter (8).

5. Remorque jouet (1) selon la revendication 1, **caractérisé en ce que**, au niveau du timon de la remorque (1), se trouve une manivelle rotative pour modifier la position verticale du timon, **caractérisé en ce que** la manivelle rotative se trouve sur un cylindre qui comprend un axe qui dépasse radialement et qui interagit avec une courbure correspondante au niveau d'un guidage cylindrique du timon de telle sorte que le timon puisse être bloqué comme une fermeture à baïonnette dans une position haute.
